# EUROPÄISCHE PATENTSCHRIFT

(11) **EP 0 314 680 B1**
(45) Veröffentlichungstag und Bekanntmachung des Hinweises auf die Patenterteilung: **22.08.1990**
(21) Anmeldenummer: 87903859.4
(22) Anmeldetag: 23.06.1987
(51) Int. Cl.: F02D 41/36, F02D 41/06

(54) **VERFAHREN ZUR KRAFTSTOFFEINSPRITZUNG**
FUEL INJECTION PROCESS
PROCEDE D'INJECTION DE CARBURANT

(30) Priorität: 09.07.1986 DE 3623042
(43) Veröffentlichungstag der Anmeldung: 10.05.1989
(73) Patentinhaber: ROBERT BOSCH GMBH, 70442 Stuttgart (DE)
(72) Erfinder: HÖPTNER, Wolfgang, D-7336 Uhingen (DE); PERENTHALER, Egbert, D-7000 Stuttgart (DE); SCHWARZ, Helmut, D-7143 Vaihingen (DE)
(86) Internationale Anmeldenummer: DE8700281
(87) Internationale Veröffentlichungsnummer: WO8800287

(56) Entgegenhaltungen:
- EP-A- 115 827
- EP-A- 176 359
- EP-A- 204 220
- US-A- 4 418 674
- US-A- 4 528 960

## Beschreibung

### Stand der Technik

Die Erfindung betrifft ein Verfahren zur Kraftstoffeinspritzung nach dem ersten Teil des Anspruchs 1.

Aus der DE-OS 32 43 456 ist ein elektronisches Kraftstoffeinspritz-Steuersystem bekannt, bei welchem unmittelbar nach dem Schließen eines Zündschalters einmal alle Kraftstoffeinspritzventile gleichzeitig geöffnet werden, um Kraftstoff zu allen Zylindern des Verbrebnungsmotors zur führen. Danach bleiben jedoch sämtliche Kraftstoffeinspritzventile solange geschlossen, bis die Kolben der Zylinder einen Saughub ausgeführt haben und die Synchronisation erkannt ist. Nach Erkennung der Synchronisation werden in Abhängigkeit der mit der Kurbelwelle synchronen Bezugssignale die Kraftstoffeinspritzventile sukzessive in vorgegebener Sequenz geöffnet und Kraftstoff in den jeweiligen Zylinder eingespritzt. Die Öffnungszeit beim gemeinsamen anfänglichen Öffnen sämtlicher Einspritzventile entspricht der Öffnungszeit nach dem Erkennen der Synchronisation. In geöffnete Einlaßventile wird eine relativ große Kraftstoffmenge eingespritzt. Bis zum Einsetzen der sequentiellen Kraftstoffeinspritzungen nach der Synchronisation gelangt in die jeweiligen Verbrennungsräume kein weiterer Kraftstoff.

### Vorteile der Erfindung

Das erfindungsgemäße Verfahren zur Kraftstoffeinspritzung mit den Merkmalen gemäß Anspruch 1 ergibt den Vorteil des schnellen Umschaltens auf sequentielle Kraftstoffeinspritzung. Nach dem Starten bzw. nach einer Störung der Synchronisation erfolgt während einer ersten Phase einmal pro Zündung über alle Einspritzventile gleichzeitig die Kraftstoffzuteilung, und zwar um eine Zeit t1 vorzögert zum Bezugssignal und in einem vorgebbaren Öffnungsintervall T1. Das Öffnungsinterval T1 ist kleiner als nach Synchronisation und hängt insbesondere von der Motortemperatur, der Drehzahl und der Anzahl der Zylinder ab. Es ergibt sich ein verbessertes Kaltstartverhalten bei Minimalisierung der Kraftstoffeinspritzung in geöffnete Einlaßventile. Nach dem Erkennen der Synchronisation erfolgt sukzessive die Umstellung der Einspritzung auf den sequentiellen Betrieb, wobei den restlichen, noch nicht synchronisierten Zylindern bis zum Zeitpunkt des ersten Schließens ihre Einlaßventile weiterhin im Parallelbetrieb Kraftstoff zugeteilt wird. Im Verbrennungsraum ist folglich immer ein Kraftstoff-Luftgemisch vorhanden.

### Zeichnung

Anhand der Zeichung wird das erfindungsgemäße Verfahren in Verbindung mit der nachfolgenden Beschreibung näher erläutert. Es zeigt:
Figur 1 ein Zeitdiagramm mit den Signalen zum Öffnen der Einspritzventile einer Brennkraftsmaschine mit sechs Zylindern, wobei nach dem Erkennen des Bezugssignals des ersten Zylinders die sukzessive Kraftstoffeinspritzung erfolgt,
Figur 2 ein Zeitdiagramm ähnlich Figur 1, wobei jedoch zusätzlich die Synchronisation auch nach dem Erkennen des vierten Zylinders erfolgt.

### Beschreibung der Erfindung

Figur 1 zeigt das Zeitdiagramm der Signale zum Öffnen der Einspritzventile E1 bis E6 einer Brennkraftmaschine mit sechs Zylindern. In der obersten Linie sind die Bezugsmarken oder Bezugssignale der jeweiligen Zylinder 1 bis 6 angegeben. Bekanntlich ist beim Starten der Brennkraftmaschine bzw. nach einer Störung der Synchronisation zwischen Brennkraftmaschine und der Steuereinheit, mittels welcher die Kraftstoffeinspritzung vorgenommen wird, eine phasengerechte Kraftstoffzuteilung nicht möglich. So sie beispielshaft davon ausgegangen, daß nach dem Starten der Brennkraftsmaschine zunächst das Bezugssignal B2 für den zweiten Zylinder auftritt. Hierbei erfolgt wie in der untersten Linie dargestellt ist, die erste Zündung. In einer ersten Phase a erfolgt nunmehr pro Zündung einmal für alle Einspritzventile jeweils gleichzeitig ein Öffnungssignal und somit die Kraftstoffzuteilung in sämtliche Zylinder. Die Öffnungssignale sind zu den Bezugssignalen B2 bis B6, die synchron zur Kurbelwelle sind, um eine Zeit t1 verzögert. Die Verzögerungszeit t1 hängt insbesondere von der Motortemperatur und der Drehzahl ab. Die Zeitdauer T1 der Öffnungssignale ist im Rahmen dieser Erfindung wesentlich kleiner als die Öffnungszeit T2 nach erfolgter Synchronisation. Die Öffnungszeit T1 ist insbesondere abhängig von der Motortemperatur, der Drehzahl sowie der Anzahl der Zylinder. Es wird eine Minimalisierung der Kraftstoffeinspritzung in geöffnete Einlaßzylinder erreicht, wodurch ein gutes Kaltstartverhalten erzielt wird.

Mit dem Bezugssignal B1 für den ersten Zylinder wird die Synchronisation erkannt. Es erfolgt nunmehr sukzessiv die Umstellung der Kraftstoffeinspritzung auf sequentiellen Betrieb. Während dieser Phase der Umstellung wird bis zum Zeitpunkt der ersten Schließens ihrer Einlaßventile den restlichen Zylindern weiterhin im Parallelbetrieb Kraftstoff zugeteilt. Die sequentiellen Kraftstoffeinspritzungen erfolgen bezogen auf die zugehörigen Bezugssignale B1 bis B6 jeweils um die Verzögerungszeit t2 verzögert. Diese Verzögerungszeit t2 und die Öffnungszeit T2 hängen in üblicher Weise von den für die Kraftstoffeinspritzung zu beachtenden Parametern, und zwar vor allem der Motordrehzahl, der Last, die Motortemperatur, Lamda sowie der Beschleunigung ab. In der nachfolgenden Phase c erfolgt dann ausschließlich die sequentielle Kraftstoffeinspritzung. Die durch gestrichelte Linien eingerahmten Einspritzungen werden erfindungsgemäß zusätzlich zu den Einspritzungen bzw. Öffnungen der Ventile nach dem ersten Bezugssignal B2 vorgenommen.

Figur 2 zeigt eine besondere Ausgestaltung, bei welcher die Synchronisation nicht nur durch Erkennen des ersten Zylinders, sondern zusätzlich durch Erkennen des vierten Zylinders erfolgt. Allgemein wird bei dieser Ausgestaltung der Zylinder 1 oder der Zylinder M = N/2 + 1 zur Erkennung herangezogen, wobei die Gesamtzahl der Zylinder ist. Die Synchronisation setzt somit erheblich früher ein, und zwar bei diesem Ausführungsbeispiel nach der dritten Zündung. Aufgrund des schnellen Umschaltens auf die sequentielle Kraftstoffeinspritzung ergibt sich eine weitere Minimalisierung der Kraftstoffeinspritzung in geöffnete Einlaßventile.

## Patentansprüche

1. Verfahren zur Kraftstoffeinspritzung in einen mehrzylindrigen Verbrennungsmotor, gemäß welchem in Abhängigkeit von mit der Kurbelwelle synchronen Bezugssignalen Öffnungssignale für die jeweiligen Einspritzventile der einzelnen Zylinder erzeugt werden, wobei nach dem Einschalten der Zündung zunächst alle Einspritzventile gemeinsam einmal geöffnet werden und nach dem Erkennen der Synchronisation die Öffnungssignale zur sequentiellen Kraftstoffeinspritzung erzeugt werden, dadurch gekennzeichnet, daß beim Starten oder nach einer Störung der Synchronisation in einer Phase (a) bis zum Erkennen der Synchronisation wenigstens bei einer weiteren Zündung den Einspritzventilen, insbesondere allen gleichzeitig, zusätzliche Öffnungssignale zugeführt werden und/oder daß in einer Phase (b) nach Erkennen der Synchronisation für die noch nicht auf sequentiellen Betrieb umgestellten Zylinder weitere Öffnungssignale den Einspritzventilen zugeführt werden.

2. Verfahren nach Anspruch 1, dadurch gekennzeichnet, daß in der Phase (a) und/oder in der Phase (b) die zusätzlichen Öffnungssignale bei jeder Zündung den betreffenden Einspritzventilen zugeführt werden.

3. Verahren nach Anspruch 1 oder 2, dadurch gekennzeichnet, daß die Zeitdauer (T1) der Offnungssignale während der Phasen (a) und/ oder (b) wesentlich kleiner sind als die Öffnungszeiten (T2) nach erfolgter Synchronisation.

4. Verfahren nach einem der Ansprüche 1 bis 3, dadurch gekennzeichnet, daß die Erkennung der Synchronisation bei Zylinder eins und wenigstens einem weiteren Zylinder erfolgt, insbesondere bei dem Zylinder M = N/2 + 1, wobei N die Gesamtzahl der Zylinder bedeutet.

## Revendications

1. Procédé pour l'injection de carburant dans un moteur à combustion interne multicylindres, procédé selon lequel, en fonction de signaux de référence synchrones avec l'arbre de vilebrequin, des signaux d'ouverture pour les différentes soupapes d'injection des différentes cylindres sont produits, auquel cas, après l'enclenchement de I'aIIumage,tout d'abord toutes les soupapes d'injection sont ouvertes une première fois simultanément et après la reconnaissance de la synchronisation, les signaux d'ouverture sont produits pour permettre une injection séquentielle du carburant, procédé caractérisé en ce que lors du démarrage ou après une perturbation de synchronisation, dans une phase (a), des signaux d'ouverture supplémentaires sont appliqués aux soupapes d'injection, notamment à toutes simultanément, jusqu'à la reconnaissance à la synchronisation au moins lors d'un autre allumage, et/ou en ce que, dans une phase (b) après reconnaissance à la synchronisation, d'autres signaux d'ouverture sont appliqués aux soupapes d'injection pour les cylindres non encore convertis au fonctionnement séquentiel.

2. Procédé selon la revendication 1, caractérisé en ce que dans la phase (a) et/ou dans la phase (b), les signaux d'ouverture supplémentaires sont appliaués pour chaque allumage aux soupapes d'injection concernées.

3. Procédé selon la revendication 1 ou la revendication 2, caractérisé en ce que les durées (T1) des signaux d'ouverture pendant les phases (a) et/ou (b) sont notablement inférieures au temps d'ouverture (T2) après que la synchronisation ait été effectuée.

4. Procédé selon une des revendications 1 à 3, caractérisé en ce que la reconnaissance de la synchronisation s'effectue pour le cylindre un et au moins un autre cylindre, notamment pour le cylindre M = N/ + 1, N étant le nombre total des cylindres.

## Claims

1. Method of injecting fuel into a multi-cylinder internal-combustion engine, according to which opening signals for the respective injection valves of the individual cylinders are produced as a function of reference signals synchronous with the crankshaft, after the switching on of the ignition all injection valves first of all being opened once together and the opening signals for sequential fuel injection being produced after the detection of synchronization, characterized in that upon starting or after a disturbance of the synchronization, additional opening signals, in a phase (a) up to the detection of synchronization, are fed, at least in the case of a further ignition, to the injection valves, in particular to all of them together, and/or that, in a phase (b) following detection of synchronization, further opening signals for the cylinders not yet switched to sequential operation are fed to the injection valves.

2. Method according to Claim 1, characterized in that, in phase (a) and/or in phase (b), the additional opening signals are fed to the relevant injection valves upon each ignition.

3. Method according to Claim 1 or 2, characterized in that the duration (T1) of the opening signals during phases (a) and/or (b) is considerably smaller than the opening times (T2) after synchronization has been effected.

4. Method according to one of Claims 1 to 3, characterized in that the detection of synchronization is effected in the case of cylinder one and at least one other cylinder, in particular in the case of cylinder M = N/2 + 1, N signifying the total number of cylinders.
